# EUROPÄISCHE PATENTSCHRIFT

(11) **EP 3 398 727 B1**
(45) Veröffentlichungstag und Bekanntmachung des Hinweises auf die Patenterteilung: **28.10.2020**
(21) Anmeldenummer: 17169550.5
(22) Anmeldetag: 04.05.2017
(51) Int. Cl.: B25H 3/00

(54) **BIT-BOX ZUR AUFNAHME VON WERKZEUGBITS**
BIT BOX FOR HOLDING TOOL BITS
BOÎTIER D'EMBOUTS POUR EMBOUTS D'OUTILS

(43) Veröffentlichungstag der Anmeldung: 07.11.2018
(73) Patentinhaber: Schuebo GmbH, 57223 Kreuztal (DE)
(72) Erfinder: BRÜCHER, Frank, 57223 Kreuztal (DE); BLUM, Mikel, 42289 Wuppertal (DE)
(74) Vertreter: Lippert Stachow Patentanwälte Rechtsanwälte

(56) Entgegenhaltungen:
- EP-A2- 2 361 733
- EP-A2- 2 412 494
- DE-A1- 10 156 459
- DE-U1-202015 100 924
- US-A1- 2005 242 145
- US-A1- 2005 274 240
- US-A1- 2008 041 746
- US-A1- 2009 255 840
- US-A1- 2013 118 939

## Beschreibung

Die Erfindung betrifft eine Bit-Box zur Aufnahme von mindestens einem, vorzugsweise mehreren kürzeren als auswechselbare Einsteckwerkzeuge fungierenden Werkzeugbits sowie mindestens einem länger als die Werkzeugbits ausgebildeten weiteren Einsteckzeug mit einem als einen Aufnahmeraum für die Werkzeuge bildenden fungierenden ersten Gehäuseteil sowie ein mit dem ersten Gehäuseteil schwenkbar verbundenen zweiten und als Schließe fungierendes zweites Gehäuseteil, wobei die beiden Gehäuseteile in einer geschlossenen Schließstellung einen verwahrenden Aufnahmeraum für die Werkzeuge definieren und verschließen und in einer geöffneten Öffnungsstellung die Entnahme der Werkzeuge ermöglichen.

### Stand der Technik

Die Werkzeugbits, nachfolgend als "Bits" bezeichnet, umfassen an einem Werkzeugende verschieden ausgebildete Werkzeugköpfe, wie Schraubenschlüssel, Innensechskantschlüssel und dergleichen. Diese können sodann in einen Schraubendreher umfassend eine als Bitaufnahme ausgebildete Aufnahmehülse eingesetzt und verwendet werden. Neben den Bits, die üblicherweise eine Länge bis zu 25mm aufweisen, ist in einer solchen Bit-Box häufig zudem ein weiteres Einsteckwerkzeug vorgesehen, welches ebenfalls drehfest in die Einsteckhülse eines Schraubendrehers oder eines Spannfutters eines Elektrowerkzeugs einsteckbar ist. Dieses Einsteckwerkzeug ist üblicherweise deutlich länger als die Werkzeugbits ausgebildet, insbesondere etwa 3 bis 4 Mal so lang und ist an einem hinteren Einsteckende ausgebildet zum Einstecken in ein Werkzeug, insbesondere ein Elektrowerkzeug, und an einem vorderen Aufnahmeende ausgebildet zur drehfesten Aufnahme der Werkzeugbits. Häufig ist ein solches Einsteckwerkzeug als Schnellspannfutter oder dergleichen ausgebildet, welches also in ein mit seinem Hinterende drehfest in ein Elektrowerkzeug einsetzbar ist und an dem Vorderende ein Aufnahmefutter zur drehfesten Aufnahme der Bits aufweist. Somit ist ein einfaches Wechseln der Bits durch einfaches Herausziehen aus der Einsteckhülse möglich, ohne dass ein Betätigen des Spannfutters des Elektrowerkzeugs erforderlich ist. Beispiele sind aus der EP2412494A2, US2013118939A1, US2005242145A1 oder DE10156459A1 bekannt.

### Nachteile am Stand der Technik

In beengten Situationen bzw. bei der Montage stellt die Entnahme des weiteren Einsteckwerkzeugs häufig ein Problem dar bzw. bedarf besonderer Sorgfalt.

### Aufgabe

Ausgehend von dem eingangs genannten Stand der Technik und der damit verbundenen Nachteile liegt der Erfindung somit die Aufgabe zugrunde, diese Nachteile zumindest teilweise zu vermeiden und insbesondere die Entnahme des weiteren Einsteckwerkzeugs zu vereinfachen, also den Auswurf zu vereinfachen.

### Erfindung

Diese Aufgabe wird bei einer Bit-Box der eingangs genannten Art bereits durch die Merkmale des kennzeichnenden Teils des Hauptanspruchs gelöst, und vorteilhafte, aber nicht zwingende Ausführungsformen sind in den Unteransprüchen wiedergegeben.

Demnach wird die Aufgabe bzw. das technische Problem in der einfachsten Ausgestaltung bereits dadurch gelöst, dass das erste Gehäuseteil als taschenartig umschließender Aufnahmeraum für die Werkzeugbits ausgebildet ist, dass in dem ersten Gehäuseteil eine Aufnahmehülse vorgesehen ist zur drehfesten Aufnahme der Werkzeugbits, die eine Aufnahmehülsenlängsachse mit einem ersten als Betätigungsende zum drehfesten Einstecken der Einsteckwerkzeuge ausgebildeten Ende und einem zweiten, dem Betätigungsende diametral gegenüberliegenden Lagerungsende ausgebildet ist zur lagernden Aufnahme des weiteren Einsteckwerkzeugs, dass das erste Gehäuseteil einen sich an das Lagerungsende anschließenden und sich entlang einer Aufnahmeraumlängsachse erstreckenden Aufnahmeraum ausgebildet zur Aufnahme des weiteren Einsteckwerkzeugs aufweist, dass der Aufnahmeraum mit einer Aufnahmeraumlängsachse und einer sich quer zur Aufnahmeraumlängsachse erstreckenden und von dem Lagerungsende entfernten Kipppunkt sowie eine zwischen dem Lagerungsende und dem Kipppunkt ausgebildete Kipptasche umfasst.

Besonders bevorzugt ist die Bit-Box ausgebildet zur Aufnahme und Verwendung von Einsteckwerkzeugen den Bereich der Schaltschränke, Verteilungen und Absperrungen, die üblicherweise ein etwas breitere Schließfläche aufweisen als reguläre Schraubbits.

Das erste und das zweite Gehäuseteil bilden also eine Art Aufnahmeschachtel bzw. einen Aufnahmeraum zur Aufnahme der Werkzeugbits, wozu das erste Gehäuseteil vorzugsweise größer und zudem taschenartig ausgebildet ist zur einfassenden bzw. umschließenden Aufnahme der Werkzeugbits, und das zweite Gehäuseteil als eine Schließe ausgebildet ist, die vorzugsweise mit dem ersten Gehäuseteil zusammen eine harmonische zusammenfügbare Gesamteinheit bildet, die also komplementär ergänzend zur Bildung eines einheitlich geschlossenen Profils ausgebildet ist.

Abstrakt formuliert ist der Aufnahmeraum bzw. die Aufnahme ausgebildet, um ein einhändiges Entnehmen des zusätzlichen - länglichen - Einsteckwerkzeugs mit nur einem Finger oder Daumen zu vereinfachen. Dieses wird bevorzugt durch einen Kippmechanismus realisiert. Dieser Kippmechanismus umfasst z.B. eine Vertiefung zwischen dem Lagerungsende und einem Kipppunkt. Zur weiteren Vereinfachung kann ab dem Bereich des Kipppunkts eine Rampe ausgebildet sein, welche das Herausgleiten des zusätzlichen Einsteckwerkzeugs vereinfacht.

Das zusätzliche Einsteckwerkzeug kann z.B. als Verlängerungsstück für die Bits oder als Stufenschlüssel ausgebildet sein, wobei das weitere Einsteckwerkzeug (Zusatzwerkzeug) bei der bevorzugten Ausführungsform etwa eine drei bis vierfache Länge der üblichen Bits aufweist.

Die Rückseite der Aufnahmehülse bildet mit einem Lagerungsende eine lagefixierende Kopplungs- bzw. Entkopplungsstelle für das weitere Einsteckwerkzeug in dem Aufnahmeraum. Die Aufnahmehülse kann zur Einsteckvereinfachung und Fixierung magnetisch ausgebildet sein, bevorzugt auch nur einseitig, z.B. am Lagerungsende. Vorzugsweise ist das zweite Gehäuseteil wesentlich kleiner ausgebildet als das erste Gehäuseteil.

Es hat sich als zweckmäßig erwiesen, das zweite Gehäuseteil als Aufnahme für die Werkzeugbits auszugestalten, z.B. durch Vorsehen von Aufnahmeöffnungen auf der Innenseite des zweiten Gehäuseteils, welche dann bei der Anordnung des zweiten Gehäuseteils in dem ersten Gehäuseteil bzw. bei der Verbindung der beiden Gehäuseteile miteinander in das Innere des ersten Gehäuseteils eingebracht werden. Vorzugsweise ist das zweite Gehäuseteil als Schließe ausgebildet und klapp- bzw. schwenkbar mit dem ersten Gehäuseteil verbunden, z.B. an einer seitlich angeordneten Schwenkachse oder Einrastvorrichtung, welche als Achse fungiert, um welche das zweite Gehäuseteil an dem ersten Gehäuseteil schwenkbar befestigt ist. Besonders bevorzugt ist die Ausbildung der Schließe als Schwenkarm. Bevorzugt umfasst entweder das erste oder zweite oder beide Gehäuseteile lagefixierende Sitze für mindestens ein Einsteckwerkzeug.

Das erste Gehäuseteil umfasst erfindungsgemäß eine drehfest in dem Gehäuse aufgenommene Aufnahmehülse für die ihrerseits drehfeste Aufnahme der Werkzeugbits, bevorzugt ausgebildet als Stahlhülse, in welche die Werkzeugbits und das weitere Einsteckwerkzeug drehfest einsetzbar sind. Ausführungsformen sehen einen Innensechskant oder ein anderes innenseitig ausgebildetes Profil zur drehfesten Verbindung mit den komplementär ausgebildeten Einsteckenden der Werkzeugbits bzw. des zusätzlichen Einsteckwerkzeugs vor. Diese Einsteckehülse erstreckt sich entlang einer Längsachse bzw. Werkzeuglängsachse und ist bevorzugt drehfest in dem Gehäuse aufgenommen, insbesondere durch Umspritzen mit einem Gehäuseteil.

Bevorzugt ragt das vordere Betätigungsende der Einsteckhülse aus dem Gehäuse hervor, um in dieses die Werkzeugbits für unterschiedliche Verwendungszwecke entsprechend einsetzen zu können und dabei das Gehäuse als Hebelarm für die Drehung verwenden zu können, wenn die Aufnahmehülse mit dem drehfest verbundenen Gehäuse um die Längsachse der Aufnahmehülse gedreht wird. Bei der bevorzugten Ausführungsform bildet das Betätigungsende der Aufnahmehülse das Vorderende des Werkzeugs und ragt aus dem ersten Gehäuseteil bzw. Gehäuse um ein gewisses Maß heraus, um das Einstecken der Werkzeugbits und des Zusatzwerkzeugs in das Betätigungsende zu vereinfachen.

Der wesentliche Gedanke der Erfindung liegt aber in der Kombination bzw. der Ausbildung des Gehäuseteils als Entnahmevorrichtung für das längere zusätzliche Einsteckwerkzeug. Dieses wird dadurch erzielt, dass ein Gehäuseteil, vorzugsweise das größer ausgebildete erste Gehäuseteil, jedenfalls aber das die Aufnahmehülse umfassende Gehäuseteil einen Aufnahmeraum oder eine zu einer Seite offene Tasche für dieses weitere Einsteckwerkzeug umfasst, in welches das zusätzliche Einsteckwerkzeug also so einsetzbar ist, dass dieses mit dem Lagerungsende der Aufnahmehülse lagernd verbindbar ist. Bevorzugt erstreckt sich das Lagerungsende über einen gewissen Abschnitt in den Aufnahmeraum. Die Tasche ist vorzugsweise so tief, dass das zusätzlich Einsteckwerkzeug völlig in diese eintaucht bzw. von dieser aufgenommen ist, also in der Stirn- oder Rückansicht nicht sichtbar ist.

Die Aufnahmehülse kann einen Magneten umfassen, der das Einsetzen und die Zentrierung des Einsteckwerkzeugs vereinfacht bzw. das Einsteckwerkzeug mit dem Lagerungsende verbinden hilft.

Der Aufnahmeraum ist erfindungsgemäß zur Vereinfachung der Entnahme des weiteren Einsteckwerkzeugs ausgebildet, wozu der Aufnahmeraum in einer durch den Aufnahmeraum gebildeten Aufnahmeraumlängsachse, die sich kollinear zur Längsachse der Aufnahmehülse erstreckt, einen von dem Lagerungsende distanzierten vorzugsweise 2/3 der Strecke bezogen auf die Gesamtlänge der Tasche und ggf. auch außermittig von dem Lagerungsende entfernten Kipppunkt und in dem Bereich zwischen dem Kipppunkt und dem Lagerungsende eine Vertiefung, Ausnehmung oder dergleichen umfasst, welche beim Lösen des zusätzlichen Einsteckwerkzeugs das Absenken des weiteren Einsteckwerkzeugs um den Kipppunkt ermöglicht, so dass ein gegenüberliegendes anderes Ende bzw. Vorderende des weiteren Einsteckwerkzeugs von der Oberfläche des Gehäuses nach oben ragt und somit eine leichtere Entnahme ermöglicht.

Ein besonders harmonisches Ausschwenken wird erzielt, wenn gemessen von dem unteren Rand des in das Lagerungsende aufgenommenen Einsteckwerkzeugs als Referenzpunkt die Entfernung von dem diesem unteren Rand bis zu zum Kipppunkt (d) etwa 2/3 der Gesamtlänge des Einsteckwerkzeugs von diesem unteren Rand beträgt, was näherungsweise etwa 2/3 der Länge der Tasche entspricht.

Erfindungsgemäß kann die maximale Auslenkung in Kippstellung (x) durch die Tiefe der Kippmulde (f) und die Anordnung der Kipplinie (K) in dem Gehäuse bedarfsgerecht bestimmt werden.

Um die Entnahme des weiteren Einsteckwerkzeugs noch einfacher zu gestalten, kann die Bit-Box bei einer Weiterentwicklung in Längsrichtung von der Aufnahmehülse weg gerichtet verjüngt ausgebildet sein und/oder eine Schräge umfassen.

Ausführungsformen sehen ein Logofeld an dem Gehäuse vor, welches zur Aufnahme eines Firmenlogos ausgebildet ist und einfach bestückbar ist. Dieses ist vorzugsweise als eine rechteckige Vertiefung ausgebildet. Ferner können verschiedene Designs, wie Lochungen, Rillen usw. in dem Gehäuse integriert werden, um dem Gehäuse einen leichten Eindruck zu vermitteln.

Weitere Ausführungsformen sehen vor, dass der Kipppunkt Bestandteil eines durch die Tasche definierten Kippbogens ist, welcher angepasst ist an die geometrische Ausgestaltung des zusätzlichen Einsteckwerkzeugs, dieses in Einbaulage also etwa halbseitig umschließt.

Das zusätzliche Einsteckwerkzeug kann kundengerecht beliebig ausgebildet sein. Bevorzugt ist dieses als Stufenschlüssel ausgebildet, der zum Öffnen, Schließen und Einstellen von Türen, Fenstern und dergleichen eingesetzt werden kann. Bisherige Stufenschlüssel sind üblicherweise fest an Werkzeugen ausgebildet z.B. als Kreuzschlüssel. In der erfindungsgemäßen Ausgestaltung ist das zusätzliche Einsteckwerkzeug, insbesondere der Stufenschlüssel, erstmalig kompakt und unverlierbar mit einem Finger bzw. Daumen entnehmbar in den einer Bit-Box angeordnet. In Abhängigkeit von den Kundenwünschen kann das zusätzliche Einsteckwerkzeug aber durch andere Teile ersetzt werden, z.B. von Verlängerung für die Einsteckwerkzeuge, insbesondere Bit-Halter.In der folgenden ausführlichen Beschreibung wird auf die beigefügten Zeichnungen Bezug genommen, die Teil dieser Erfindungsbeschreibung bilden und in denen zur Veranschaulichung spezifische Ausführungsformen gezeigt sind, mit denen die Erfindung ausgeübt werden kann. In dieser Hinsicht wird Richtungsterminologie wie etwa "oben", "unten", "vorne", "hinten", "vorderes", "hinteres", usw. in Bezug auf die Orientierungen der beschriebenen Figur(en) verwendet. Da Komponenten von Ausführungsformen in einer Anzahl verschiedener Orientierung positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Die folgende ausführliche Beschreibung ist nicht im einschränkenden Sinne aufzufassen.

Im Rahmen dieser Beschreibung werden die Begriffe "verbunden", "angeschlossen" sowie "integriert" verwendet zum Beschreiben sowohl einer direkten als auch einer indirekten Verbindung, eines direkten oder indirekten Anschlusses sowie einer direkten oder indirekten Integration. In den Figuren werden identische oder ähnliche Elemente mit identischem Bezugszeichen versehen, soweit dieses zweckmäßig ist.

Bezugszeichenlinien sind Linien, die das Bezugszeichen mit dem betreffenden Teil verbinden. Ein Pfeil hingegen, der kein Teil berührt, bezieht sich auf eine gesamte Einheit, auf die er gerichtet ist. Die Figuren sind im Übrigen nicht unbedingt maßstäblich. Zur Veranschaulichung von Details können möglichweise bestimmte Bereiche übertrieben groß dargestellt sein. Darüber hinaus können die Zeichnungen plakativ vereinfacht sein und enthalten nicht jedes bei der praktischen Ausführung gegebenenfalls vorhandene Detail. Die Begriffe "oben" und "unten" beziehen sich auf die Darstellung in den Figuren. Es zeigen:
- Figur 1: eine isometrische Frontansicht der erfindungsgemäßen Bit-Box mit einem als Vierkantschlüssel eingesetzten weiteren Einsteckwerkzeug in Schließstellung;
- Figur 2: eine perspektivische Rückansicht der Bit-Box gemäß Figur 1 in Öffnungsstellung;
- Figur 3: eine Ansicht der geschlossenen Bit-Box von hinten;
- Figur 4: eine Frontansicht der geschlossenen Bit-Box mit eingesetztem Vierkantschlüssel;
- Figur 5: eine Stirnansicht der geschlossenen Bit-Box;
- Figur 6: einen Schnitt entlang der Linie VI-VI gemäß Figur 4;
- Figur 7: einen Schnitt entlang der Linie VII-VII gemäß Figur 4;
- Figur 8: einen Längsschnitt der Frontansicht gemäß Figur 4;
- Figur 9: eine vergrößerte perspektivische Ansicht des Stufenschlüssels nach dem Lösen aus der Einsteckhülse, aber noch in der Bit-Box;
- Figur 10: eine schematische Draufsicht, teilweise im Schnitt, der Bit-Box mit dem Stufenschlüssel in Lagerungsstellung, also aufgenommen in das Lagerungsende der Einsteckehülse; und
- Figur 11: die Ansicht gemäß Figur 10 mit dem Stufenschlüssel in Schwenkstellung, also herausgelöst aus der Aufnahmehülse.

Die Figur 1 zeigt eine perspektivische Ansicht der erfindungsgemäßen Bit-Box 2, die gleichzeitig als Drehwerkzeug ausgebildet ist und eine besonders angenehme in der Hand zu haltende Form aufweist, wozu diese durchgängig abgerundete Ecken an dem Kunststoffgehäuse 2 aufweist.

Das Gehäuse 2 wird gebildet durch ein Gehäuseoberteil 2.1, welches eine taschenartige, umfänglich bis auf eine untere Öffnung geschlossene Aufnahme bildet und mit einem als Schließe fungierenden Schwenkarm 2.2 ausgebildeten zweiten Gehäuseteil drehbar verbunden ist, so dass dieser Schwenkarm 2.2 aus der in Figur 1 dargestellten Schließstellung in die in der Figur 2 dargestellten Öffnungsstellung überführbar ist, in welcher mehrere als Schaltschrankschlüssel oder Schraubschlüssel ausgebildete Bits bzw. Einsteckwerkzeuge 4, 5, 6, 7, 8, 9, 9a auf der Innenseite des Schwenkarms 2.2 ausgebildeten Einstecköffnungen eingesetzt und gehalten sind.

Diese Einsteckwerkzeuge 4, 5, 6, 7, 8, 9, 9a können sodann in eine am oberen Ende des Gehäuseoberteils 2.1 eingefasste Aufnahmehülse 10 eingesetzt werden, die an dem vorderen Ende ein Betätigungsende 10.1 mit einem Innensechskant aufweist, der komplementär zu endseitigen Steckprofilen der Werkzeugbits ausgebildet ist. Somit kann durch Drehung der geschlossenen oder notfalls auch der geöffneten Bit-Box 2 um die Längsachse der Aufnahmehülse 10 das notwendige Drehmoment auf die Einsteckwerkzeuge für die besonders einfache Betätigung einer Schließe oder Drehung einer Schraube oder dergleichen erwirkt werden.

Der Schwenkarm 2.2 umfasst am hinteren Ende zwei Federelemente 2.2.2, die seitlich abstehen und in Einbaulage in Öffnungen an der Innenseite des Gehäuseoberteils 2.1 eingreifen. Diese Federelemente 2.2.2 dienen als Drehpunkt zur Befestigung des taschenartigen Gehäuseoberteils 2.1 mit dem Schwenkarm 2.2, ermöglichen aber auch das Entnehmen des Schwenkarms 2.2 von dem Gehäuseoberteil 2.1. Eine Rastlasche am Stirnende des Schwenkarms 2.2.1 greift in Schließstellung in eine korrespondierend ausgebildet Öffnung 2.2.1 in dem Gehäuseoberteil 2.1 ein und fixiert das obere Gehäuseteil 2.1 gegenüber dem Schwenkarm 2.2 in der Schließstellung und verhindert ein unbeabsichtigtes Öffnen.

Das Gehäuseoberteil 2.1 umfasst an dem oberen Ende und koaxial zur Längsachse der Aufnahmehülse 10 einen sich zum hinteren Ende verjüngende, einseitig offene Tasche 2.2.3, die also nach vorne offen und nach hinten geschlossen ist und ferner ausgebildet ist, um einen in das hintere Lagerungsende 10.2 der Aufnahmehülse 10 eingesetzten Stufenschlüssel 12 umfassend aufzunehmen, der an einem unteren Ende einen Sechskant ausgebildet zum Einstecken in einen Fügepartner aufweist und sich nach oben erstreckend Vierkante verschiedener Größe aufweist.

In etwa an der Stelle des Schnitt entlang der Linie VI-VI verläuft in dieser Tasche 2.2.3 ein quer zur Taschenlängsachse verlaufender Kipppunkt bzw. eine Kipplinie und in der Tasche 2.2.3 ist in dem Bereich zwischen dieser Kipplinie und dem Lagerungsende 10 eine als Vertiefung ausgebildete Kippmulde ausgebildet, in welche das untere Ende des Stufenschlüssels 12 eintaucht, wenn der Stufenschlüssel 12 aus dem Lagerungsende 10.2 durch einfaches Schieben mit einem Finger entfernt wird, wodurch der Stufenschlüssel 12 dann auch nach unten in die Kippmulde rutscht und das hintere Ende um den Kipppunkt so nach oben über die Außenfläche des Gehäuses klappt. Wichtig ist, dass die Kippmulde gegenüber dem Kipppunkt (K) abgesenkt angeordnet ist, so dass untere Ende des Stufenschlüssels 12 beim Lösen aus dem Halteende der Aufnahmehülse 10.2 in diese Kippmulde eintauchen bzw. absinken kann.

Zu diesem Zweck ist in dem Bereich der Tasche 2.2.3 von dem Kipppunkt nach hinten verlaufend und eine Steigung bzw. ein Anstieg in dem Taschenprofil ausgebildet, um das Herausschieben aber nicht sofortiges Herausfallen aus der Tasche beim Lösen zu realisieren. Der Finger drückt den Stufenschlüssel 12 also nach unten in die Kipptasche, kippt den Stufenschlüssel um den Kipppunkt, so dass dieser einfach entnommen werden kann.

Die Haltekraft des Magnets ist so gewählt, dass dieser einfach von einem Finger überwunden werden kann, bevorzugt weist dieser eine Haltekraft im Bereich von 5 - 10 auf.

Der Schwenkarm 2.2 umfasst für die fixierende Aufnahme der Einsteckwerkzeuge innenseitige mehrere federnd ausgebildete Klemmsitze für die lagefixierende Aufnahme der Einsteckwerkzeuge 4, 5, 6, 7, 8, 9, 9a.

Figur 10 zeigt eine schematische Draufsicht, teilweise im Schnitt, des in das Lagerungsende 10.2 der Einsteckehülse 10 aufgenommenen Stufenschlüssels 12 in der Lagerungsstellung und Figur 11 denselben Stufenschlüssel 12 in der Schwenkstellung.

In diesen Figuren 10 und 11 sind:
a: Länge des Einsteckendes des Einsteckwerkzeugs, also der in das Einsteckende des Einsteckwerkzeugs aufgenommener Bereich in Lagerungsstellung;
b: Gesamtlänge des Einsteckwerkzeugs vom hinteren Einsteckende bis zum Vorderende;
c: Länge von dem Anlagerand bis zum Vorderende des Einsteckwerkzeugs;
d: Länge von dem Anlagerand des in das Lagerungsende der Aufnahmehülse eingesetzten Einsteckwerkzeugs bis zum Kipppunkt in Lagerungsstellung;
e: Länge von dem Kipppunkt bis zum Vorderende des Einsteckwerkzeugs mit dem Einsteckwerkzeug in Lagerungsstellung;
f: Entfernung von der Mittellinie der Aufnahmehülse bis zum tiefsten Punkt der Kippmulde (maximale Auslenkung des Einsteckendes des Einsteckwerkzeugs in Kippstellung);
x: Auslenkung des Vorderendes des Einsteckwerkzeugs in Kippstellung von der Mittellinie der Aufnahmehülse
a: Auslenkung des Hinterendes des Einsteckwerkzeugs von der Mittellinie der Aufnahmehülse in Schwenkstellung;
β: Auslenkung des Vorderendes des Einsteckwerkzeugs von der Mittellinie der Aufnahmehülse;

Die maximale Auslenkung x des Vorderendes des Einsteckwerkezugs in Kippstellung beträgt somit: $x = \left(f \left(b-d\right)\right) / 2 d$ zeigt den Stufenschlüssel 12 nach dem Lösen aus dem Lagerungsende 10.2 der Einsteckehülse 10 in gekippter Stellung, aber noch in dem Gehäuseoberteil 2.1 aufgenommen, bei welcher also das obere Ende des Stufenschlüssels 12 aus der Oberfläche des Gehäuses 12 nach oben ragt und somit die Entnahme einfach möglich ist.

Unabhängig von der Auslenkung des Hinterendes α von mit der Mittelinie der Einsteckehülse und der Auslenkung des Vorderendes β müssen für ein Auskippen des Vorderendes die Verhältnisse der Dreiecke B und C unterschiedlich sein, wobei das Dreieck B vorzugsweise kleiner als das Dreieck C ist, damit die Länge des herausstehenden Vorderteils des Einsteckwerkzeugs von der Mittellinie der Einsteckehülse 10 größer ist als die maximale Tiefe der Kippmulde gemessen von der Längsachse der Einsteckehülse.

Somit kann die maximale Auslenkung in Kippstellung x durch die Tiefe der Kippmulde f und die Anordnung der Kipplinie K in dem Gehäuse bestimmt werden.

Es versteht sich für den Fachmann, dass das Einsteckwerkzeug kein Stufenschlüssel sein muss, sondern jedes beliebige, längere Einsteckwerkzeug sein kann.

Der Gegenstand der vorliegenden Erfindung ergibt sich nicht nur aus dem Gegenstand der einzelnen Patentansprüche, sondern aus der Kombination der einzelnen Patentansprüche untereinander.

### Bezugszeichenliste

- 2: Bit-Box
- 2.1: Gehäuseoberteil
- 2.2: Schwenkarm
- 2.2.1: Rastlasche
- 2.2.2: Drehstift
- 2.2.3: Tasche
- 4,5: Einsteckwerkzeug
- 6,7: Einsteckwerkzeug
- 8,9,9a: Einsteckwerkzeug
- 10: Aufnahmehülse
- 10.1: Betätigungsende
- 10.2: Lagerundsende
- 12: Stufenschlüssel

## Patentansprüche

1. Bit-Box (2) ausgebildet zur Aufnahme von mindestens einem, vorzugsweise mehreren Werkzeugbits sowie mindestens einem länger als die übrigen Werkzeugbits ausgebildeten weiteren Einsteckzeug (4, 5, 6, 7, 8 , 9, 9a), insbesondere ausgebildet zur Verwendung mit Schaltschränken, mit einem Werkzeugaufnahmeraum für die Werkzeugbits bildenden Gehäuse, umfassend ein erstes Gehäuseteil sowie einem mit dem ersten Gehäuseteil schwenkbar verbundenen, und als Schließe fungierendes zweites Gehäuseteil, wobei das erste und das zweite Gehäuseteil in einer geschlossenen Schließstellung den Werkzeugaufnahmeraum definieren und verschließen und in einer geöffneten Öffnungsstellung die Entnahme der Einsteckwerkzeuge ermöglichen (4, 5, 6, 7, 8 , 9, 9a), wobei das erste Gehäuseteil als taschenartig umschließender Aufnahmeraum für die Einsteckwerkzeuge (4, 5, 6, 7, 8 , 9, 9a) ausgebildet ist, **dadurch gekennzeichnet DASS** in dem ersten Gehäuseteil eine Aufnahmehülse (10) ausgebildet zur drehfesten Aufnahme der Einsteckwerkzeuge (4, 5, 6, 7, 8 , 9, 9a) vorgesehen ist, die eine Aufnahmehülsenlängsachse mit einem ersten Betätigungsende (10.1)zum drehfesten Einstecken der Einsteckwerkzeuge (4, 5, 6, 7, 8 , 9, 9a) und einem zweiten, dem Betätigungsende (10.1) gegenüberliegenden Lagerungsende (10.2) aufweist zur lagernden Aufnahme des weiteren Einsteckwerkzeugs, DASS das erste Gehäuseteil einen sich an das Lagerungsende anschließenden und sich entlang einer Aufnahmeraumlängsachse erstreckende Tasche (2.2.3) ausgebildet zur Aufnahme des weiteren Einsteckwerkzeugs aufweist, DASS die Tasche (2.2.3) einen von dem Lagerungsende entfernten Kipppunkt oder eine quer zur Taschenlängsachse verlaufenden Kipplinie sowie eine zwischen dem Lagerungsende und dem Kipppunkt (K) ausgebildete Kippmulde umfasst.

2. Bit-Box (2) nach Anspruch 1, **DADURCH GEKENNZEICHNET, DASS** die Tasche (2.2.3) entlang seiner Taschenlängsachse eine Verjüngung und/oder eine Steigung aufweist.

3. Bit-Box (2) nach Anspruch 2, **DADURCH GEKENNZEICHNET, DASS** die Verjüngung einen Verjüngungsquerschnitt aufweist, der kleiner ist als der Durchmesser des weiteren Einsteckwerkezeugs.

4. Bit-Box (2) nach einem der vorhergehenden Ansprüche, **DADURCH GEKENNZEICHNET, DASS** der Kipppunkt (K) in einer Kippachse liegt.

5. Bit-Box (2) nach Anspruch 4, **DADURCH GEKENNZEICHNET, DASS** die Kipptasche bogenförmig ausgebildet ist.

6. Bit-Box (2) nach einem der vorhergehenden Ansprüche, **DADURCH GEKENNZEICHNET, DASS** der Kipppunkt (K) im Bereich zwischen der Hälfte und der 2/3 der Gesamtlänge der Tasche (2.2.3) liegt.

7. Bit-Box (2) nach einem der vorhergehenden Ansprüche, **DADURCH GEKENNZEICHNET, DASS** die Werkzeugbits Schaltschrankschlüssel umfassen.

8. Bit-Box (2) nach einem der vorhergehenden Ansprüche, **DADURCH GEKENNZEICHNET, DASS** das Gehäuse seitlich an der Aufnahmehülse (10) ausgebildet ist.

## Claims

1. Bit box (2) designed to accommodate at least one, preferably several tool bits and at least one other insertion tool being designed longer than the other tool bits (4, 5, 6, 7, 8, 9, 9a), in particular designed for use with switch cabinets, having a housing forming a tool receiving space for the tool bits, comprising a first housing part and a second housing part which is pivotably connected to the first housing part and acts as a clasp, wherein the first and the second housing part define and close the tool receiving space in a closed position and enable removal of the insertion tools (4, 5, 6, 7, 8, 9, 9a) in an open position, wherein the first housing part is designed as a pocket-like enclosing receiving space for the insertion tools (4, 5, 6, 7, 8 , 9, 9a), **characterized in that** a receiving sleeve (10) is formed in the first housing part, which receiving sleeve (10) is designed for non-rotatably receiving the insertion tools (4, 5, 6, 7, 8, 9, 9a) and has a receiving sleeve longitudinal axis with a first operating end (10.1) for non-rotatably inserting the insertion tools (4, 5, 6, 7, 8, 9, 9a) and a second support end (10.2) opposite the operating end (10.1) for the supporting reception of the other insertion tool,
**in that** the first housing part has a pocket (2.2.3) which adjoins the support end and extends along a receiving space longitudinal axis and is designed to receive the other insertion tool,
**in that** the pocket (2.2.3) has a tilting point remote from the support end or a tilting line transverse to the longitudinal axis of the pocket as well as a tilting trough formed between the support end and the tilting point (K).

2. Bit box (2) according to claim 1, **characterized in that** the pocket (2.2.3) has a taper and/or a slope along the longitudinal axis of the pocket.

3. Bit box (2) according to claim 2, **characterized in that** the taper has a taper cross-section which is smaller than the diameter of the other insertion tool.

4. Bit box (2) according to one of the preceding claims, **characterized in that** the tilting point (K) lies in a tilting axis.

5. Bit box (2) according to claim 4, **characterized in that** the tilting pocket is arcuate.

6. Bit box (2) according to any of the preceding claims, **characterized in that** the tilting point (K) is located in the range between half and 2/3 of the total length of the pocket (2.2.3).

7. Bit box (2) according to any of the preceding claims, **characterized in that** the tool bits comprise switch cabinet keys.

8. Bit box (2) according to one of the preceding claims, **characterized in that** the housing is formed laterally on the receiving sleeve (10).

## Revendications

1. Boîtier d'embouts (2) conçue pour recevoir au moins un, de préférence plusieurs embouts outils ainsi qu'au moins un autre outil d'insertion (4, 5, 6, 7, 8, 9, 9a) conçu plus long que les autres embouts outils, en particulier conçu pour être utilisé dans des armoires électriques, avec une boîte formant un espace de réception d'outil pour embouts outils, comprenant une première partie de boîte ainsi qu'une deuxième partie de boîte reliée de manière pivotante à la première partie de boîte et servant de fermeture, dans lequel la première et la deuxième partie du boîte définissent et ferment l'espace de réception d'outil dans une position fermée et, dans une position ouverte, permettent le retrait des outils d'insertion (4, 5, 6, 7, 8, 9, 9a), la première partie du boîte étant conçue comme un espace de réception en forme de poche pour les outils d'insertion (4, 5, 6, 7, 8, 9, 9a), **CARACTÉRISÉ EN CE QUE** dans la première partie du boîte est prévue un manchon de logement (10) qui est conçue pour recevoir les outils d'insertion (4, 5, 6, 7, 8, 9, 9a) de manière fixe en rotation et qui présente un axe longitudinal de manchon de logement avec une première extrémité d'actionnement (10. 1) pour l'insertion non rotative des outils d'insertion (4, 5, 6, 7, 8, 9, 9a) et une deuxième extrémité de support (10.2), opposée à l'extrémité d'actionnement (10.1), pour recevoir et loger l'autre outil d'insertion, **en ce que** la première partie du boîte présente une poche (2.2.3) se raccordant à l'extrémité de support et s'étendant le long d'un axe longitudinal de l'espace de réception destinée à recevoir l'autre outil d'insertion, **en ce que** la poche (2.2.3) comporte un point de basculement éloigné de l'extrémité de support ou une ligne de basculement s'étendant transversalement à l'axe longitudinal de la poche et une cuvette de basculement formée entre l'extrémité de support et le point de basculement (K).

2. Boîtier d'embouts (2) selon la revendication 1, **CARACTÉRISÉ EN CE QUE** la poche (2.2.3) présente un rétrécissement et/ou une inclinaison le long son axe longitudinal de poche.

3. Boîtier d'embouts (2) selon la revendication 2, **CARACTÉRISÉ EN CE QUE** le rétrécissement présente une section transversale de rétrécissement qui est plus petite que le diamètre de l'autre outil d'insertion.

4. Boîtier d'embouts (2) selon l'une des revendications précédentes, **CARACTÉRISÉ EN CE QUE** le point de basculement (K) se trouve dans un axe de basculement.

5. Boîtier d'embouts (2) selon la revendication 4, **CARACTÉRISÉ EN CE QUE** la poche de basculement est réalisé en forme d'arc.

6. Boîtier d'embouts (2) selon l'une des revendications précédentes, **CARACTÉRISÉ EN CE QUE** le point de basculement (K) se trouve dans la zone entre la moitié et deux tiers de la longueur totale de la poche (2.2.3).

7. Boîtier d'embouts (2) selon l'une des revendications précédentes, **CARACTÉRISÉ EN CE QUE** les embouts outils comprennent des clés d'armoire électrique.

8. Boîtier d'embouts (2) selon l'une des revendications précédentes, **CARACTÉRISÉ EN CE QUE** la boîte est formée sur le côté du manchon de logement (10).
